# EUROPÄISCHE PATENTSCHRIFT

(11) **EP 1 210 748 B1**
(45) Veröffentlichungstag und Bekanntmachung des Hinweises auf die Patenterteilung: **16.06.2004**
(21) Anmeldenummer: 00972566.4
(22) Anmeldetag: 25.08.2000
(51) Int. Cl.: H01R 13/66

(54) **GARTENSTECKDOSE**
GARDEN SOCKET
PRISE FEMELLE DE JARDIN

(30) Priorität: 03.09.1999 DE 19942204
(43) Veröffentlichungstag der Anmeldung: 05.06.2002
(73) Patentinhaber: Oase Wübker GmbH & Co. KG, 48477 Hörstel (DE)
(72) Erfinder: HOFFMEIER, Dieter, 49479 Ibbenbüren (DE)
(74) Vertreter: Meissner, Peter E., Dipl.-Ing.
(86) Internationale Anmeldenummer: PCT/DE2000/002922
(87) Internationale Veröffentlichungsnummer: WO 2001/018916

(56) Entgegenhaltungen:
- DE-A- 2 546 596
- DE-U- 29 805 131
- US-A- 5 879 184

## Beschreibung

Die vorliegende Erfindung betrifft eine Gartensteckdose gemäß Oberbegriff von Anspruch 1.

Eine solche Gartensteckdose ist aus dem allgemeinen Stand der Technik bekannt. Sie werden in Gartenanlagen eingesetzt, um z. B. Pumpen und Filter für Gartenteiche und Wasserspiele oder aber auch Beleuchtungskörper zur Ilumination der Anlage daran anschließen zu können, (Siehe z.B. das Dokument DE 25 46 596 A).

Solche Gartensteckdosen haben einige Nachteil. Als Außensteckdosen müssen sie ein- und ausschaltbar sein. Dafür gibt es dann im Haus, und der Garage oder in einem anderen sicheren, geschlossenen Gebäude einen zentralen Ein- und Ausschalter. Häufig wird das Ein-und Ausschalten aber vergessen. Wenn mehrere Außensteckdosen an verschiedenen Stellen in Betrieb sind und nur bestimmte Außensteckdosen aus- oder eingeschaltet werden sollen, müssen entsprechend viel Schalter im Gebäude vorhanden sein.

Ferner sind bekannte Gartensteckdosen dauerhaft mit einer Stromversorgung verbunden. Dabei ist es wünschenswert eine Gartensteckdose an einer beliebigen Stelle zu positionieren und dann an ein Verlängerungskabel für die Stromversorgung anzuschließen. Dies ist bisher nicht möglich.

Ein weiterer Nachteil besteht darin, daß Gartensteckdosen mit ihren Steckdosenklappen und ähnlichen äußeren technischen Einrichtungen den Umwelteinflüssen ausgesetzt sind. Dies führt zu einem recht schnellen Verschleiß.

Ein weiterer Nachteil besteht darin, daß bei herkömmlichen Gartensteckdosen, der in einer Steckdose sitzende Stecker nicht vor einer Zugbelastung gesichert sind. Wenn beispielsweise versehentlich ein Zug an einem Versorgungskabel ausgeübt wird, kann der entsprechende Stecker aus der Steckdose herausgerissen werden, was zu einer Stromunterbrechung führt.

Die Aufgabe der vorliegenden Erfindung ist, eine Gartensteckdose zu schaffen, welche besser gegenüber Umwelteinflüssen geschützt und einfacher anzusprechen ist.

Die Aufgabe wird erfindungsgemäß durch die kennzeichnenden Merkmale des neuen Anspruchs 1 gelöst.

Eine Ausführungsform der vorliegenden Erfindung wird im folgenden anhand der Zeichnungen näher beschrieben. Es zeigen:
- Fig. 1: eine schematische, perspektivische Ansicht einer Gartensteckdose der vorliegenden Erfindung, ohne Abdeckhaube;
- Fig. 2: eine schematische Explosionsdarstellung der erfindungsgemäßen Gartensteckdose.

In Fig. 1 ist eine Gartensteckdose 1 schematisch dargestellt. Ein Steckdosengehäuse 3 umfaßt zwei Seitenwände 3.1, 3.2, eine Oberwand 3.2 und eine Unterwand 3.3. In dem in der vorliegenden Ausführungsform in etwa rechteckigen Steckdosengehäuse 3 sind in einer oberen Hälfte vorderseitig vier Steckdosen 3.4 paarweise untereinander angeordnet. Jede Steckdosen 3.4 weist eine Klappe 3.5 auf, um den Anschluß vor Außeneinwirkungen zu schützen, wenn kein Stecker eingeführt ist. Die Seitenwände 3.1 und 3.2 stehen seitlich über die vertikale Ebene der Steckdosen 3.4 vor, so daß auch dadurch ein seitlicher Schutz gewährleistet ist.

Eine Rückwand 3.6 des Steckdosengehäuses 3 liegt in der oberen Hälfte der Steckdosen 3.4 an den hinteren Kanten der Seitenwände 3.1, 3.2 an und erzeugt mit einer Bodenwand 3.7 (Fig. 2) einen geschlossenen Raum, zusätzlich auch vergossen ist, so daß ein gegen Umwelteinflüsse abgedichteter Raum für die Elektronik gebildet wird.

In der untere Hälfte des Steckdosengehäuses 3 ist in der vorliegenden Ausführungsform keine Rückwand 3.6 vorgesehen. Eine Rückwand 3.6 könnte aber auch in der unteren Hälfte zur Vorderseite als Stützelement vorgesehen sein.

In der Bodenwand 3.7 ist eine zusätzlich Steckdose 3.8 (Fig. 2) vorgesehen, an die ein Stecker einer Verlängerungsschnur anschließbar ist.

In der unteren steckdosenfreien Hälfte des Steckdosengehäuses 3 sind eine Reihe von Nokken 5 für ein Kabelzugentlastung angeordnet. In der vorliegenden Ausführungsform sind an den Innenseiten der beiden Seitenwände 3.1 und 3.2 jeweils 3 Nocken 5 untereinander vorgesehen.

Die Unterwand 3.3 des Steckdosengehäuses 3 weist außen einen Klemmschlitz 3.9 auf, der zur Aufnahme eines Erdspießes 7 dient. Mit dem Erdspieß 7 wird das Steckdosengehäuse an einer beliebigen Stelle im Erdboden positioniert und fixiert.

Die Seitenwände 3.1 und 3.2 des Steckdosengehäuses 3 umfassen jeweils einen Führungsschlitze 3.10, der vorzugsweise zwischen den Seitenwänden 3.1 und 3.2 sowie der Rückwand 3.6 ausgebildet sind. Eine Abdeckhaube 9 ist allseitig geschlossen und weist ein Bodenöffnung 9.1 auf, die an die Außenabmessungen der Gartensteckdose 1 angepaßt ist. Innenseitig weist die Abdeckhaube 9 an zwei gegenüberliegenden Seiten jeweils einen Steg 9.2 auf, der von oben in die Führungsschlitze 3.10 eingreifen kann.

Die Abdeckhaube 9 kann von oben auf das Steckdosengehäuse 3 aufgeschoben werden, bis die Oberwand 3.3 an einem Innenwandbereich der Abdeckhaube 9 zur Anlage kommt.

Die Abdeckhaube 9 kann außen die Form eines Steines oder eines anderen natürlichen Gegenstandes haben, so daß die technische Einrichtung darunter als solche gar nicht erkennbar ist.

## Patentansprüche

1. Gartensteckdose mit einem Steckdosengehäuse (3), in welchem ein Steckeranschluß (3.4) und eine Kabelzugentlastung (5) für ein mit dem Steckeranschluß (3.4) verbundenes Kabel ausgebildet ist, und mit einem Anschluß (3.8) für eine Stromversorgung,
**dadurch gekennzeichnet,**
**daß** der Anschluß (3.4) für eine Ein- und Ausschaltung der Stromversorgung funkferngesteuert ist,
**daß** der Anschluß (3.8) für eine Stromversorgung als Steckdose zur Aufnahme eines Stekkers ausgebildet ist,
**daß** die Kabelzugentlastung (5) aus einer Reihe von Nocken gebildet ist.

2. Gartensteckdose nach Anspruch 1,
**dadurch gekennzeichnet,**
**daß** die Nocken der Kabelzugentlastung (5) an Seitenwänden (3.1, 3.2) des Steckdosengehäuses (3) ausgebildet sind.

3. Gartensteckdose nach Anspruch 2,
**dadurch gekennzeichnet,**
**daß** die Nocken der Kabelzugentlastung (5) an den Seitenwänden (3.1, 3.2) untereinander ausgebildet sind.

4. Gartensteckdose nach einem der vorstehenden Ansprüche,
**dadurch gekennzeichnet,**
**daß** das Steckdosengehäuse (3) an einer Unterwand (3.3) einen Klemmschlitz (3.9) zur Aufnahme eines Erdspießes (7) aufweist.

5. Gartensteckdose nach einem der vorstehenden Ansprüche,
**dadurch gekennzeichnet,**
**daß** das Steckdosengehäuse (3) im Bereich der Steckdosen (3.4) mit einer Rückwand (3.6) vergossen ist.

6. Gartensteckdose nach einem der Ansprüche 2 bis 5,
**dadurch gekennzeichnet,**
**daß** die Seitenwände (3.1, 3.2) jeweils einen Führungsschlitz (3.10) für die Abdeckhaube (9) aufweisen.

7. Gartensteckdose nach Anspruch 6,
**dadurch gekennzeichnet,**
**daß** der Führungsschlitz (3.10) zwischen den Seitenwänden (3.1, 3.2) und der Rückwand (3.6) ausgebildet ist.

8. Gartensteckdose nach einem der vorstehenden Ansprüche,
**dadurch gekennzeichnet,**
**daß** die Abdeckhaube (9) an zwei gegenüber liegenden Innenseiten jeweils einen Steg (9.2) aufweist, der bei einem Aufschieben der Abdeckhaube (9) von oben in die Führungsschlitze (3.10) eingreifen kann.

9. Gartensteckdose nach einem der vorstehenden Ansprüche,
**dadurch gekennzeichnet,**
**daß** die Abdeckhaube (9) die Form eines natürlichen Gegenstandes hat.

10. Gartensteckdose nach Anspruch 9,
**dadurch gekennzeichnet,**
**daß** die Abdeckhaube (9) die Form eines Steines hat.

## Claims

1. Garden socket having a socket housing (3), in which a plug connection (3.4) and a cable strain relief device (5) for a cable which is connected to the plug connection (3.4) is formed, and having a connection (3.8) for a current supply,
**characterised in that**
the connection (3.4) for switching on and off the current supply is radio-controlled,
**in that** the connection (3.8) for a current supply is formed as a socket for receiving a plug,
and **in that** the cable strain relief device (5) is formed from a series of cams.

2. Garden socket according to claim 1,
**characterised in that**
the cams of the cable strain relief device (5) are formed on side walls (3.1, 3.2) of the socket housing (3).

3. Garden socket according to claim 2,
**characterised in that**
the cams of the cable strain relief device (5) are formed one below the other on the side walls (3.1, 3.2).

4. Garden socket according to one of the preceding claims,
**characterised in that**
the socket housing (3) has a clamping slot (3.9) on a lower wall (3.3) for receiving an earth spike (7).

5. Garden socket according to one of the preceding claims,
**characterised in that**
the socket housing (3) is sealed by a rear wall (3.6) in the region of the sockets (3.4).

6. Garden socket according to one of the claims 2 to 5,
**characterised in that**
the side walls (3.1, 3.2) have a guide slot (3.10) respectively for the cover cap (9).

7. Garden socket according to claim 6,
**characterised in that**
the guide slot (3.10) is formed between the side walls (3.1, 3.2) and the rear wall (3.6).

8. Garden socket according to one of the preceding claims,
**characterised in that**
the cover cap (9) has a web (9.2) on two oppositely situated interior sides respectively, which web can engage from above into the guide slots (3.10) during sliding-on of the cover cap (9).

9. Garden socket according to one of the preceding claims,
**characterised in that**
the cover cap (9) has the form of a natural object.

10. Garden socket according to claim 9,
**characterised in that**
the cover cap (9) has the form of a stone.

## Revendications

1. Prise de courant de jardin comprenant un boîtier de prise de courant (3), dans lequel sont disposés un dispositif de branchement pour prise mâle (3.4) et un dispositif (5) pour éviter les efforts de traction sur un câble connecté au dispositif de branchement pour prise mâle (3.4), et comprenant un raccord (3.8) pour une alimentation électrique,
**caractérisée :**
- **en ce que** le dispositif de branchement (3.4) est télécommandé par radio pour la mise en circuit et hors circuit de l'alimentation électrique,
- **en ce que** le raccord (3.8) pour une alimentation électrique est constitué par une prise femelle destinée à recevoir une prise mâle, et
- **en ce que** le dispositif (5) pour éviter les efforts de traction sur le câble est formé par une série de pions.

2. Prise de courant de jardin selon la revendication 1,
**caractérisée en ce que** les pions du dispositif (5) pour éviter les efforts de traction sur le câble sont formés sur des parois latérales (3.1, 3.2) du boîtier de prise (3).

3. Prise de courant de jardin selon la revendication 2,
**caractérisée en ce que** les pions du dispositif (5) pour éviter les efforts de traction sur le câble sont formés l'un au-dessous de l'autre contre les parois latérales (3.1, 3.2).

4. Prise de courant de jardin selon une des revendications précédentes,
**caractérisée en ce que** le boîtier de prise (3) présente, sur une paroi inférieure (3.3), une fente de coincement (3.9) pour recevoir un piquet (7).

5. Prise de courant de jardin selon une des revendications précédentes,
**caractérisée en ce que** le boîtier de prise (3) est enrobé dans la région des prises (3.4) qui comprend une paroi arrière (3.6).

6. Prise de courant de jardin selon une des revendications 2 à 5,
**caractérisée en ce que** les parois latérales (3.1, 3.2) présentent chacune une fente de guidage (3.10) pour le capot de recouvrement (9).

7. Prise de courant de jardin selon la revendication 6,
**caractérisée en ce que** la fente de guidage (3.10) est formée entre les parois latérales (3.1, 3.2) et la paroi arrière (3.6).

8. Prise de courant de jardin selon une des revendications précédentes,
**caractérisée en ce que** le capot de recouvrement (9) présente, sur chacun de deux côtés intérieurs mutuellement opposés, une nervure (9.2) qui peut s'engager de haut en bas dans la fente de guidage (3.10) lors de l'emboîtement du capot de recouvrement (9).

9. Prise de courant de jardin selon une des revendications précédentes,
**caractérisée en ce que** le capot de recouvrement (9) a la forme d'un objet naturel.

10. Prise de courant de jardin selon la revendication 9,
**caractérisée en ce que** le capot de recouvrement (9) a la forme d'une pierre.
